# EUROPÄISCHE PATENTSCHRIFT

(11) **EP 0 185 938 B1**
(45) Veröffentlichungstag und Bekanntmachung des Hinweises auf die Patenterteilung: **01.06.1988**
(21) Anmeldenummer: 85114829.6
(22) Anmeldetag: 22.11.1985
(51) Int. Cl.: C25B 9/04

(54) **Korrosionssicherer Kontakt für die Salzsäureelektrolyse**
Corrosion-resistant contact for hydrochloric-acid electrolysis
Contact résistant à la corrosion pour l'électrolyse de l'acide chlorhydrique

(30) Priorität: 05.12.1984 DE 3444250
(43) Veröffentlichungstag der Anmeldung: 02.07.1986
(73) Patentinhaber: BAYER AG, 51368 Leverkusen (DE)
(72) Erfinder: Klotz, Helmut, Dr., D-5060 Bergisch-Gladbach 2 (DE)

(56) Entgegenhaltungen:
- DE-A- 1 805 633
- GB-A- 1 231 044
- US-A- 2 542 056
- US-A- 3 515 660
- ELECTROCHEMICAL TECHNOLOGY, Band 6, Nr. 3-4, März/April 1968, Seiten 124-131, Manchester, US; H.A. SOMMERS: "Mercury cell anode and anode stem design and other factors relating to lowered power consumption and operation cost"

## Beschreibung

Die vorliegende Erfindung betrifft einen Stromkontakt für Salzsäureelektrolysezellen, bestehend aus einer metallischen Kappe, die mit einem Bolzen aus Elektrographit verschraubt ist, welcher hermetisch gegen die äussere Umgebung und die innere aggressive Atmosphäre der Zelle abgedichtet ist.

In Fig. 1 ist schematisch eine monopolare Zelle dargestellt, in der beispielsweise Salzsäure in die Komponenten C1₂ und H₂ zerlegt werden kann. In der industriellen Technik sind zwar überwiegend bipolare Anordnungen gebräuchlich, jedoch besteht zwischen bipolaren und monopolaren Systemen bezüglich der vorliegenden Erfindung kein grundsätzlicher Unterschied. Die Graphitelektroden (1), (2) sind mit den Graphitbolzen (3), (4) über ein Schraubgewinde verbunden. Der Übergang zur Stromzuführung (Flexbänder) erfolgt über die Schraubkappen (6) aus Kupfer. Überwurfflansch (7) und Dichtung (8) verhindern den Austritt des Elektrolyten (9) aus dem Zellengehäuse (10). Die entstehenden Gasblasen (13) und der Elektrolyt (9) werden gemeinsam oben (11) abgeführt, während frischer Elektrolyt über eine unten befindliche Öffnung (12) zugeführt wird. Anodenraum und Kathodenraum sind durch ein Diaphragma (16) getrennt.

Die Problematik einer solchen Anordnung besteht darin, dass die ungleichen Werkstoffe Graphit und z.B. Kupfer am Übergang einen hohen elektrischen Widerstand aufweisen. Es hat auch nicht an Versuchen gefehlt, anstelle der Kupferkappe eine Kupferschelle zu verwenden. Der relativ hohe elektrische Widerstand erfährt aber in der Praxis eine zeitliche Zunahme infolge von Korrosionserscheinungen am Übergang. Die Folgen der Widerstandserhöhung infolge Korrosion sind erheblich.

Aus der Patentschrift US-A-2 542 056 ist ein Stromkontakt bekannt, der aus einer Metallverschraubung mit einem Kohlenstoffblock besteht. Der Kontakt ist durch Gummidichtungen abgedichtet. Die Metallkappe für die Stromzuführung wird durch eine Fettfüllung geschützt. In der Praxis hat sich jedoch gezeigt, dass diese Füllung nur einen ungenügenden Schutz bietet.

In der GB-A-1 231 044 werden Stromkontakte zwischen Metallen und Graphitbolzen beschrieben, wobei diese Verschraubungen bestimmte Drehmomente aufweisen, um eine gute elektrische Leitfähigkeit zu erreichen. Eine Abdichtung des Kontaktes wird nicht erwähnt, so dass die Kontaktstelle ohne Schutz der Korrosion ausgesetzt ist.

In technischen Zellen sind auf jeder Elektrodenseite zahlreiche Kontakte der in Fig. 1 beschriebenen Art parallel geschaltet. Im Idealfall soll der Stromdurchgang durch jeden Kontakt mit gleichem Spannungsabfall erfolgen. In der Praxis jedoch korrodieren die Kontakte untereinander ungleichmässig. Beim Ausfall eines Kontaktes verteilt sich der Strom auf die übrigen Kontakte und die auftretende Temperaturerhöhung fördert wiederum die Korrosion. Die Kontakte müssen dann unter erheblichem Arbeitsaufwand erneuert werden, was darüber hinaus zu einem Produktionsausfall führt.

Die Aufgabe der vorliegenden Erfindung besteht daher darin, einen Kontakt für die Salzsäureelektrolyse zur Verfügung zu stellen, der nicht die eingangs beschriebenen Nachteile aufweist.

Überraschenderweise wurde nun gefunden, dass diese Aufgabe dadurch gelöst wird, dass man die Kontaktstelle in bisher nicht bekannter Weise hermetisch abdichtet und somit gegen Umgebungseinflüsse schützt.

Der Erfolg dieser Massnahme ist um so überraschender, als die Graphitbolzen nach dem Stand der Technik, die mit Kunstharz imprägniert sind, also absolut gas- und flüssigkeitsdicht gelten.

Gegenstand der vorliegenden Erfindung ist somit ein Stromkontakt für Salzsäureelektrolysezellen, bestehend aus einer metallischen Kappe, die mit einem Elektrographitbolzen verschraubt ist, welcher hermetisch gegen die äussere und innere Umgebung durch ein Inertgas abgeschirmt ist, wobei die Kontaktstelle metallische Kappe/Elektrographitbolzen zusätzlich mit einer Abdeckmasse und/oder einem elastischen Ring umgeben ist. Dadurch wird der Austritt des Inertgases gering gehalten.

In Fig. 2 ist die erfindungsgemässe Vorrichtung dargestellt. Das Inergas (14) kann dabei über ein Schlauchsystem zugeführt werden. Als Inertgas kommt vorzugsweise Stickstoff in Frage. Das Inertgas kann an allen Undichtigkeiten, im wesentlichen ist die Konstaktstelle betroffen, austreten und das Einströmen einer korrosiven Atmosphäre, z.B. aus der Zelle verhindern. Um die austretende Inertgasmenge niedrig zu halten, wird die Kontaktstelle (3-6) noch mit einer Abdeckmasse und/oder einem elastischen Ring (15) umgeben.

Um einen hohen Spannungsabfall zu vermeiden, wird die beiderseitige Verschraubung der metallischen Kappe mit dem Elektrographitbolzen mit einem Drehmoment von 5 bis 18 kpm, vorzugsweise mit 12 bis 14 kpm ausgeführt.

Erst durch die erfindungsgemässe Inertgasfüllung sind auch kontaktverbessernde, an sich bekannte Massnahmen dauerbeständig. Unter diesen wurden Beschichtungen der Graphitringfläche mit Pb oder In mit Erfolg erprobt. Der Einsatz dieser Metalle zeigt besonders deutlich die Vorteile der Erfindung. Einerseits senken sie deutlich den Spannungsabfall, andererseits sperren sie total den Strom bei geringstem Säuredurchtritt.

Im folgenden wird die Erfindung beispielhaft erläutert, ohne dass hierin eine Einschränkung zu sehen ist.

### Beispiel

An einem Salzsäureelektrolyseur mit jeweils 10 Kontakten auf Anoden- und Kathodenseite in herkömmlicher Ausführung nach Fig. 1 wurden folgende Spannungsabfälle nach 1 Monat seit Inbetriebnahme gemessen:

Die hohe Verlustleistung, als Wärme abgegeben, hatte beispielsweise beim Kontakt 9 zu einem Totalausfall dieses Kontaktes und zu einer Überlastung der übrigen geführt. Diese Kontakte wurden gegen die erfindungsgemässen gemäss Fig. 2 ausgetauscht. Dabei wurde ein dauernder Druck von 0,3 bar Stickstoff aufrechterhalten. Über eine Messdauer von länger als 1 Jahr zeigten alle Kontakte innerhalb geringer Abweichung einen jeweils vergleichbaren und praktisch zeitlich konstanten Spannungsabfall. Es gab nur Unterschiede, die durch verschiedene Kontaktverbesserungen verursacht wurden.

## Patentansprüche

1. Stromkontakt für Salzsäureelektrolysezellen, bestehend aus einer metallischen Kappe, die mit einem Elektrographitbolzen verschraubt ist, dadurch gekennzeichnet, dass der Stromkontakt hermetisch gegen die äussere und innere Umgebung durch ein Inertgas abgeschirmt ist, wobei die Kontaktstelle metallische Kappe/Elektrographitbolzen zusätzlich mit einer Abdeckmasse und/oder einem elastischen Ring umgeben ist.

2. Stromkontakt gemäss Anspruch 1, dadurch gekennzeichnet, dass die Verschraubung der metallischen Kappe mit dem Elektrographitbolzen mit einem Drehmoment von 5 bis 18, vorzugsweise 12 bis 14 kpm, ausgeführt wird.

## Claims

1. Current contact for hydrochloric acid eletrolyt- ic cells, consisting of a metallic cap which is screwed to an electrographite bolt, characterised in that the current contact is hermetically shielded from the external and internal surroundings by means of an inert gas, the contact point between the metallic cap and the electrographite bolt being additionally surrounded by a covering composition and/or an elastic ring.

2. Current contact according to Claim 1, characterised in that the metallic cap is screwed to the electrographite bolt with a torque of 5 to 18, preferably 12to 14kpm.

## Revendications

1. Contact électrique pour l'amenée du courant à des cellules d'électrolyse d'acide chlorhydrique, comprenant un capot métallique vissé sur une tige électrographitique, caractérisé en ce que le contact est séparé hermétiquement par un gaz inerte vis-à- vis de l'environnement extérieur et de l'environnement intérieur, le point de contact entre le capot métallique et la tige électrographitique étant entouré eh plus par une masse de recouvrement et/ou une bague élastique.

2. Contact selon la revendication 1, caractérisé en ce que la liaison vissée entre le capot métallique et la tige électrographitique est réalisée avec un couple de serrage de 50 à 180 N-m, de préférence de 120 à 140 N·m.
